# EUROPÄISCHE PATENTSCHRIFT

(11) **EP 2 510 750 B1**
(45) Veröffentlichungstag und Bekanntmachung des Hinweises auf die Patenterteilung: **04.10.2017**
(21) Anmeldenummer: 10807425.3
(22) Anmeldetag: 07.12.2010
(51) Int. Cl.: H05B 33/08

(54) **TREIBERSCHALTUNG FÜR EINE LED**
DRIVER CIRCUIT FOR AN LED
CIRCUIT D'EXCITATION POUR UNE DEL

(30) Priorität: 07.12.2009 AT 19412009
(43) Veröffentlichungstag der Anmeldung: 17.10.2012
(73) Patentinhaber: Tridonic GmbH & Co KG, 6850 Dornbirn (AT)
(72) Erfinder: DUMKA, Thomas, A-6844 Altach (AT); ZUDRELL-KOCH, Stefan, A-6845 Hohenems (AT); KNÖDGEN, Horst, 80991 München (DE)
(74) Vertreter: Banzer, Hans-Jörg
(86) Internationale Anmeldenummer: PCT/AT2010/000468
(87) Internationale Veröffentlichungsnummer: WO 2011/069176

(56) Entgegenhaltungen:
- EP-A1- 1 871 144
- WO-A1-2005/022963
- DE-A1- 10 239 449
- DE-A1-102006 025 597
- US-A- 4 614 937
- US-A1- 2008 297 487
- US-A1- 2009 200 967

## Beschreibung

Die Erfindung betrifft eine Treiberschaltung für eine LED gemäß dem Oberbegriff des Patentanspruchs 1 und ein Verfahren zur Ansteuerung einer LED gemäß dem Oberbegriff des Patentanspruchs 12.

### Technisches Gebiet

Derartige Treiberschaltungen werden in Beleuchtungssystemen verwendet, um eine farbige oder flächige Beleuchtung von Räumen, Wegen oder auch Fluchtwegen zu erreichen. Üblicherweise werden dabei die Leuchtmittel von Betriebsgeräten angesteuert und bei Bedarf aktiviert. Für eine derartige Beleuchtung werden organische oder anorganische Leuchtdioden (LED) als Lichtquelle genutzt.

### Stand der Technik

Zur Beleuchtung werden anstelle von Gasentladungslampen und Glühlampen immer häufiger auch Leuchtdioden als Lichtquelle eingesetzt. Die Effizienz und Lichtausbeute von Leuchtdioden wird immer stärker erhöht, so dass sie bei verschiedenen Anwendungen der Allgemeinbeleuchtung bereits zum Einsatz kommen. Allerdings sind Leuchtdioden Punktlichtquellen und strahlen stark gebündeltes Licht aus.

Heutige LED Beleuchtungssystem haben jedoch oft den Nachteil, dass aufgrund von Alterung oder durch Austausch einzelner LEDs oder LED-Module sich die Farbabgabe oder die Helligkeit verändern kann. Zudem hat die Sekundäroptik einen Einfluss auf das Thermomanagement, da die Wärmeabstrahlung behindert wird. Zudem kann es aufgrund von Alterung und Wärmeeinwirkung zu einer Veränderung des Phosphors der LED kommen.

Eine Helligkeitsänderung ist oft nur mit einer aufwändigen Steuerschaltung möglich, eine einfache Anschlussmöglichkeit an handelsübliche Dimmer ist nicht gegeben, da es in Zusammenwirkung mit den meisten Dimmern zu einem Flackern des Lichtes kommt oder die Dimmer gar nicht funktionieren. Zudem ist die Änderung der Farbe und der Helligkeit getrennt voneinander kaum möglich.

Die EP 1 871 144 A1 beschreibt eine Treiberschaltung für Leuchtdioden. Ein Stromsensor erfasst einen Strom und führt ein den Strom anzeigendes Signal über einen Optokoppler zu einer Treibersteuerung zurück.

Die DE 102 39 449 A1 und die DE 10 2006 025 597 A1 offenbaren Leuchten, die für eine Steuerung durch Berührung ausgestaltet sind. Ein Berührungssensor ist zum Erfassen der Berührung vorgesehen.

Die WO 2005/022963 A1, die als Basis für den Oberbegriff der unabhängigen Patentansprüche dient, offenbart eine Beleuchtungsvorrichtung mit einem kapazitiven Näherungssensor.

### Darstellung der Erfindung

Es ist die Aufgabe der Erfindung, ein Leuchtmittel und ein Verfahren bereitzustellen, welche einen störungsfreien und energiesparenden Betrieb durch ein Leuchtmittel mit Leuchtdioden ohne die oben genannten Nachteile bzw. unter einer deutlichen Reduzierung dieser Nachteile ermöglichen.

Diese Aufgabe wird für eine gattungsgemäße Vorrichtung und ein Verfahren erfindungsgemäß durch die kennzeichnenden Merkmale des Patentanspruchs 1 und des Patentanspruchs 12 gelöst. Besonders vorteilhafte Ausführungen der Erfindung sind in den Unteransprüchen beschrieben.

Die erfindungsgemäße Lösung für eine Vorrichtung zum Betreiben von LEDs (organische oder anorganische Leuchtdioden) beruht auf dem Gedanken, dass eine Treiberschaltung für eine LED einen Anschluss für eine Netzspannung, eine Filterschaltung und einen Gleichrichter, eine Induktivität und einen Schalter aufweist. Die Induktivität wird aufmagnetisiert, wenn der Schalter geschlossen ist, und die Induktivität wird entmagnetisiert, wenn der Schalter geöffnet ist, und zumindest während der Phase der Entmagnetisierung speist der Strom durch die Induktivität die LED.

Die erfindungsgemäße Lösung betrifft eine Vorrichtung umfassend eine Treiberschaltung für wenigstens eine LED, aufweisend einen Anschluss für eine Netzspannung, einen Gleichrichter und eine Filterschaltung, ein Zwischenspeicherelement, eine Induktivität und zumindest einen Schalter, wobei die Induktivität durch hochfrequentes Takten des Schalters auf- und entmagnetisiert wird und die Induktivität die LED speist, der Schalter durch eine Steuerschaltung angesteuert wird, wobei die Steuerschaltung an eine Sensorvorrichtung gekoppelt ist und die Sensorvorrichtung eine berührungslose Steuerung der Helligkeit und der Farbe der Treiberschaltung ermöglicht.

Die erfindungsgemäße Lösung betrifft auch ein Verfahren zur Ansteuerung wenigstens einer LED, wobei die wenigstens eine LED über eine Treiberschaltung angesteuert wird, wobei über Sensorvorrichtung eine berührungslose Steuerung der Helligkeit und der Farbe der LED mittels entsprechender Ansteuerung über die Treiberschaltung ermöglicht wird. Die berührungslose Steuerung kann durch eine Auswertung einer kapazitiven Einkopplung erfolgen, und abhängig von der kapazitiven Einkopplung kann die Helligkeit und die Farbe der LED einstellbar sein.

Die erfindungsgemäße Lösung betrifft auch ein Leuchtmittel für eine LED, mit einem Sockel zum Einsatz des Leuchtmittels in einen handelsüblichen Lampensockel, aufweisend eine erfindungsgemäße Vorrichtung.

Auf diese Weise ist es möglich, eine sehr gleichbleibende und gleichmäßige Ausleuchtung einer Fläche durch ein Leuchtmittel mit Leuchtdioden, die auf einfache Weise in der Helligkeit und Farbe steuerbar ist, zu erreichen.

### Beschreibung der bevorzugten Ausführungsbeispiele

Nachfolgend soll die Erfindung anhand der beigefügten Zeichnungen näher erläutert werden.
Fig. 1 zeigt eine erste Ausgestaltung einer erfindungsgemäßen Vorrichtung.
Fig. 2 zeigt eine zweite Ausgestaltung einer erfindungsgemäßen Vorrichtung.
Fig. 3 und 4 zeigen weitere Ausgestaltungen einer erfindungsgemäßen Vorrichtung.
Fig. 5 zeigt eine weitere Ausgestaltung einer erfindungsgemäßen Vorrichtung.

Nachfolgend wird die Erfindung anhand eines ersten Ausführungsbeispiels gemäß Fig. 1 mit einer Treiberschaltung für eine LED erklärt.

Die Treiberschaltung für eine LED weist einen Anschluss für eine Netzspannung, eine Filterschaltung und einen Gleichrichter, eine Induktivität und einen Schalter auf.
Die Induktivität wird aufmagnetisiert, wenn der Schalter geschlossen ist, und die Induktivität wird entmagnetisiert, wenn der Schalter geöffnet ist, und zumindest während der Phase der Entmagnetisierung speist der Strom durch die Induktivität die LED.

Der Schalter S1 wird vorzugsweise nur dann geöffnet, wenn der Strom durch den Schalter S1 einen vorgegebenen Schwellenwert erreicht hat.

Der Strom durch den Schalter S1 kann mittels einer Stromerfassung Ip (beispielsweise einen Stromshunt) erfasst werden. Die Ausschaltdauer des Schalters S1 kann von der erfassten Amplitude des Stromes durch die LED abhängig sein.

Die Ausschaltdauer des Schalters S1 kann vom Entmagnetisierungsstrom abhängig sein.

Die Induktivität L2 kann bei ihrer Entmagnetisierung eine Glättungsschaltung C2 speisen. Die Induktivität L2 kann eine Sekundärwicklung aufweisen. Die getaktete Induktivität L2 der Treiberschaltung weist eine Sekundärwicklung L2s auf, die magnetisch an die Primärwicklung L2p der Induktivität L2 gekoppelt ist.

Die Treiberschaltung kann als isolierter Sperrwandler ausgelegt sein. Die Treiberschaltung kann aber auch als resonanter und isolierter Halbbrückenwandler ausgelegt sein, der zwei steuerbare Schalter aufweist.

Es ist also eine Treiberschaltung für eine LED vorgesehen, aufweisend einen Anschluss für eine Netzspannung, einen Gleichrichter GR1 und eine Filterschaltung L1, ein Zwischenspeicherelement, eine Induktivität L2 und zumindest einen Schalter S1, wobei die Induktivität L2 durch hochfrequentes Takten des Schalters S1auf- und entmagnetisiert wird und die Induktivität L2 die LED speist, und der Schalter S1 durch eine Steuerschaltung U1 angesteuert wird.

Die Steuerschaltung U1 ist an eine Sensorvorrichtung SV gekoppelt, und die Sensorvorrichtung SV ermöglicht eine berührungslose Steuerung der Helligkeit und / oder der Farbe mittels der Treiberschaltung.

Die berührungslose Steuerung der Sensorvorrichtung SV erfolgt durch eine Auswertung einer kapazitiven Einkopplung. Abhängig von der kapazitiven Einkopplung kann die Helligkeit der Treiberschaltung durch Änderung des Ansteuersignals des Schalters S1 durch die Steuerschaltung einstellbar sein. Die kapazitive Einkopplung erfolgt durch eine Handbewegung, vorzugsweise in der Nähe der Treiberschaltung bzw. der LED Leuchte.

Die Sensorvorrichtung SV kann eine erste Kapazität aufweisen, die ihre Ladung aufgrund einer kapazitiven Einkopplung (zur Änderung der Helligkeit) ändern kann. Die Sensorvorrichtung SV wertet die kapazitive Einkopplung anhand einer Vergleichsmessung zwischen der ersten Kapazität und einer Referenzkapazität aus.

Die Sensorvorrichtung SV kann die kapazitive Einkopplung, die abhängig von der Vergleichsmessung zwischen der ersten Kapazität und einer Referenzkapazität ist, als ein Auswertesignal ausgeben, welches von der Steuerschaltung U1 ausgewertet wird.

Die Steuerschaltung (U1) kann abhängig von dem überwachten Auswertesignal der Sensorvorrichtung SV die Frequenz und / oder das Einschaltverhältnis bei der Ansteuerung des Schalters S1 ändern. Die Sensorvorrichtung SV wertet mittels der Auswertung der kapazitiven Einkopplung eine erfasste Handbewegung als Steuersignal aus.

Die erfasste Handbewegung kann hinsichtlich ihrer Zeitdauer ausgewertet werden kann, und diese Zeitdauer kann als Information für die gewünschte Änderung der Helligkeit der LED ausgewertet werden.

Die erfasste Handbewegung wird hinsichtlich ihrer Intensität der Handbewegung ausgewertet, und diese Intensität wird als Information für die gewünschte Änderung der Helligkeit und /oder Farbe der LED ausgewertet. Die Änderung der Farbe kann dabei auch eine Änderung der Farbtemperatur oder des Farbortes bedeuten.

Somit kann ein Leuchtmittel für eine LED aufgebaut werden, mit einem Sockel zum Einsatz des Leuchtmittels in einen handelsüblichen Lampensockel, aufweisend eine Treiberschaltung und eine Sensorvorrichtung SV gemäß der Erfindung.

Die berührungslose Steuerung der Sensorvorrichtung SV und somit der LED bietet den Vorteil, dass keine Berührung eines Steuerelementes wie beispielsweise eines Touchpanels notwendig ist. Dies hat den Vorteil, dass einerseits der Nutzer das LED-Leuchtmittel direkt ansteuern kann, ohne Gefahr zu laufen, eine heiße Lichtquelle berühren zu müssen, zudem kann durch die Integration der Sensorvorrichtung SV in das Leuchtmittel auf externe Steuerelemente verzichtet werden. Außerdem besteht bei Leuchtmitteln oft das Problem, dass diese gar nicht direkt für den Nutzer zugänglich sind, da sie in einer Leuchte verbaut sind und aufgrund eine Optik oder ein Gehäuse eine direkte Berührung gar nicht möglich ist.

Die berührungslose Steuerung kann auch für eine Vorgabe oder Änderung von Konfigurationseinstellungen verwendet werden. Beispielsweise kann die berührungslose Steuerung auch zur Adressvergabe genutzt werden, indem jeweils das Leuchtmittel in einem Adressiermodus dann eine Adresse zugewiesen erhält, wenn dort eine berührungslose Steuerung erfasst wird.

Die erfassten Konfigurationseinstellungen können in einem Speicher hinterlegt werden und somit dauerhaft für eine Nutzung zur Verfügung stehen. Auf diese Weise können auch bestimmte Szenen definiert werden. Beispielsweise können in einem Konfigurationsmodus, der durch eine bestimmte vorgegebene Handbewegung erreicht wird, bestimmte Szenen festgelegt werden, die dann später durch eine entsprechende Handbewegung abgerufen werden können. Dabei kann während der Konfiguration die Einstellung der Szenen in mehreren Schritten und somit durch relativ komplizierte Handbewegungen erfolgen, während der spätere Szenenaufruf durch eine bestimmte Handbewegung, die aber vergleichsweise einfach und kurz sein kann, erfolgen kann.

Somit wird auch ein Verfahren zur Ansteuerung einer LED ermöglicht, wobei die LED über eine Treiberschaltung angesteuert wird, wobei über eine Sensorvorrichtung SV eine berührungslose Steuerung der Helligkeit und / oder der Farbe mittels der Ansteuerung über die Treiberschaltung ermöglicht wird.

Die berührungslose Steuerung erfolgt durch eine Auswertung einer kapazitiven Einkopplung, und abhängig von der kapazitiven Einkopplung ist die Helligkeit und / oder der Farbe mittels der Treiberschaltung einstellbar.

Der Schalter S1 kann beispielsweise durch einen integrierten Schaltkreis für eine Leistungsfaktorkorrektur angesteuert werden. Die Überwachungsschaltung U1 kann eine Steuerschaltung für eine Leistungsfaktorkorrektur enthalten.

Die Induktivität L2 kann ein Transformator L2p, L2s sein, der als potentialtrennendes Glied dient.

Dabei ist die Primärwicklung L2p des Transformators in Serie mit dem Schalter S1 verbunden. Die magnetisch an die Primärwicklung L2p gekoppelte Sekundärwicklung L2s ist mit einem Gleichrichter D2 und einer Glättungsschaltung C2 verbunden, an welche die LED angeschlossen werden können. Der Gleichrichter D2 an der Sekundärwicklung L2s des Transformators kann durch eine Diode D2 oder auch durch einen Vollweggleichrichter gebildet werden.

Nachfolgend wird die Erfindung anhand von weiteren Ausführungsbeispielen gemäß Fig. 2, Fig. 3, Fig. 4 und Fig. 5 mit einer weiteren Treiberschaltung für eine LED erklärt. Hier kann zusätzlich zur berührungslosen Ansteuerung (wie anhand der Fig. 1 erläutert) eine netzgebundene Ansteuerung mittels eines Dimmers erfolgen.

Die Treiberschaltung weist einen Anschluss für eine Netzspannung auf, auf den ein Gleichrichter GR1 und eine Filterschaltung L1 sowie ein Zwischenspeicherelement folgen. Darauf folgt eine Induktivität L2 und ein Schalter S1.
Die Induktivität L2 wird aufmagnetisiert, wenn der Schalter S1 geschlossen ist, und die Induktivität L2 wird entmagnetisiert, wenn der Schalter S1 geöffnet ist, und zumindest während der Phase der Entmagnetisierung speist der Strom durch die Induktivität L2 die LED.

Die Treiberschaltung kann als Hochsetzsteller-Schaltung oder auch als Sperrwandler-Schaltung aufgebaut sein. Vorteilhafterweise ist die Sperrwandler-Schaltung oder die Hochsetzsteller-Schaltung potentialgetrennt ausgeführt, d.h. die getaktete Induktivität L2 der Treiberschaltung weist eine Sekundärwicklung L2s auf, die magnetisch an die Primärwicklung L2p der Induktivität L2 gekoppelt ist.

Ein Stromdetektor, vorzugsweise ein unidirektionales Entkoppelglied, ist zwischen dem Gleichrichter GR1 und dem Zwischenspeicherelement C1 enthalten.

Gemäß den Beispielen der Fig. 2 und 3 kann das Entkoppelglied als Stromdetektor durch eine Diode D1 gebildet werden. Es kann aber auch ein Vollweggleichrichter DV1 als Entkoppelglied dienen.

Am Ausgang des Gleichrichters GR1 ist eine Überbrückungsschaltung R40, Q4 vorhanden, die deaktiviert wird, wenn der Stromdetektor (beispielsweise das Entkoppelglied) einen Strom durchlässt.

Es wird also immer dann eine Überbrückungsschaltung R40, Q4 aktiviert, wenn ein Strom in die Treiberschaltung für eine LED fließt. Ein Strom in die Treiberschaltung für eine LED fließt immer dann, wenn über den Gleichrichter GR1 ein Strom über die Induktivität L2 und den Schalter S1 oder in das Zwischenspeicherelement fließt. Das Entkoppelglied wirkt somit als Stromdetektor.

Sobald über den Gleichrichter GR1 ein Strom über die Induktivität L2 und den Schalter S1 oder in das Zwischenspeicherelement fließt, fällt über dem Entkoppelglied eine Spannung ab, die nur geringfügig höher als die Spannung über dem Zwischenspeicherelement ist (also die Spannung hinter dem Entkoppelglied). Diese Spannung über dem Entkoppelglied kann überwacht werden. Diese Überwachung kann durch eine Überwachungsschaltung U1 erfolgen. Diese Überwachungsschaltung U1 kann beispielsweise eine integrierte Schaltung sein. Die Überwachungsschaltung U1 kann abhängig von der Überwachung des Entkoppelgliedes als Stromdetektor die Überbrückungsschaltung R40, Q4 aktivieren oder deaktiveren.

Die Überwachungsschaltung U1 kann beispielsweise nur die Spannung vor dem Entkoppelglied oder den Spannungsunterschied über dem Entkoppelglied (vorzugsweise durch je eine Spannungsmessung vor und hinter dem Entkoppelglied) erfassen. Die Überwachungsschaltung U1 kann auch den Schalter S1 ansteuern.

Das Entkoppelglied als Stromdetektor kann durch eine Diode D1 gebildet werden. Es kann aber auch ein Vollweggleichrichter DV1 als Entkoppelglied dienen.

Die Treiberschaltung kann an einen handelsüblichen Dimmer angeschlossen werden, und die Überbrückungsschaltung R40, Q4 kann während der Phasen aktiviert sein, in denen der Dimmer einen Teil der Phase abschneidet, um einen Reststrom über die Überbrückungsschaltung R40, Q4 sowie die Induktivität L2 und den Schalter S1 zu führen und somit den Dimmer zu belasten.

Das Zwischenspeicherelement kann durch eine Valley Fill Schaltung (Fig. 3) oder aber auch durch einen Glättungskondensator C1 (Fig. 2) gebildet werden.

Der Schalter S1 kann immer dann eingeschaltet werden, wenn eine Entmagnetisierung der Induktivität L2 festgestellt wird. Ein Einschalten kann aber auch immer erst bei entmagnetisierter Induktivität L2 erfolgen, zwischen dem Zeitpunkt der Entmagnetisierung und dem Wiedereinschalten kann auch eine gewisse Zeitspanne liegen.

Der Schalter S1 kann beispielsweise durch einen integrierten Schaltkreis für eine Leistungsfaktorkorrektur angesteuert werden. Die Überwachungsschaltung U1 kann eine Steuerschaltung für eine Leistungsfaktorkorrektur enthalten.

Die Induktivität L2 kann ein Transformator L2p, L2s sein, der als potentialtrennendes Glied dient. Dabei ist die Primärwicklung L2p des Transformators in Serie mit dem Schalter S1 verbunden. Die magnetisch an die Primärwicklung L2p gekoppelte Sekundärwicklung L2s ist mit einem Gleichrichter D2 und einer Glättungsschaltung C2 verbunden, an welche die LED angeschlossen werden können. Der Gleichrichter D2 an der Sekundärwicklung L2s des Transformators kann durch eine Diode D2 oder auch durch einen Vollweggleichrichter gebildet werden.

Die Ein- und / oder Ausschaltdauer des Schalters S1 kann von der erfassten Amplitude des Stromes durch die LED abhängig sein. Vorzugsweise sinkt die Ein- und / oder Ausschaltdauer des Schalters S1 aber nicht auf Null oder nahe Null ab. In einer einfachen Variante kann beispielweise eine Begrenzung des Stromes durch die LED durch eine Begrenzung der Einschaltdauer erfolgen.

Die Induktivität L2 kann bei ihrer Entmagnetisierung eine Glättungsschaltung C2 speisen, diese Glättungsschaltung C2 kann beispielsweise ein Kondensator C2 oder ein LC- oder CLC-Filter sein.

Die Überbrückungsschaltung R40, Q4 kann durch einen Widerstand R40 in Serie mit einem Schalter Q4 gebildet werden.

Die Überbrückungsschaltung kann aber auch als Überbrückungsschaltung eine Stromquelle (Konstantstromquelle) aufweisen. Ein Beispiel für eine Stromquelle (Konstantstromquelle) ist in Fig. 4 dargestellt. In Fig. 4 ist nur ein Ausschnitt der erfindungsgemäßen Vorrichtung dargestellt.

Der Stromdetektor wird hier durch Stromüberwachungsglied R34 gebildet. Abhängig vom Stromfluss durch das Stromüberwachungsglied R34 kann die Überwachungsschaltung U1 (gebildet durch einen Transistor Q5 und einen Widerstand R30, der mit einer internen Spannungsversorgung Vcc verbunden ist) die Überbrückungsschaltung aktivieren oder deaktivieren. Sobald ein ausreichender Stromfluss durch den Stromdetektor (also das Stromüberwachungsglied R34) festgestellt wird, wird die Überbrückungsschaltung deaktiviert. Der Stromfluss durch das Stromüberwachungsglied R34 ist der Strom, der über den Gleichrichter GR1 in die Induktivität L2 und den Schalter S1 oder das Zwischenspeicherelement fließt.

In dem Beispiel gemäß Fig. 4 ist die Überwachungsschaltung U1 diskret aufgebaut, sie kann aber auch wie bei den Beispielen der Fig. 2 und 3 als integrierte Schaltung ausgeführt sein. Bei dem Einsatz einer integrierten Schaltung als Überwachungsschaltung U1 können weitere Funktionen wie beispielsweise die Ansteuerung des Schalters S1 mit integriert werden.

Die Überbrückungsschaltung wird gemäß Fig. 4 durch eine Stromquelle (Konstantstromquelle) gebildet.
Die Stromquelle (Konstantstromquelle) wird im Einzelnen durch die Transistoren Q4 und Q6 sowie die Widerstände R40, R27 und R29 gebildet.

Die Überbrückungsschaltung kann wie in Fig. 4 dargestellt über einen Vollweggleichrichter D3 über die Filterschaltung L2 mit dem Anschluss für eine Netzspannung, parallel zu dem Gleichrichter GR1, verbunden sein.

Der Gleichrichter, über den die Überbrückungsschaltung R40, Q4 mit dem Anschluss für eine Netzspannung verbunden ist, kann entweder der gleiche Gleichrichter sein, über den ein Strom in die Induktivität und den Schalter oder das Zwischenspeicherelement fließt (also der Gleichrichter GR1, siehe Fig. 2 und 3), oder es kann ein weiterer Gleichrichter D3 parallel zu diesem ersten Gleichrichter GR1 (siehe Fig. 4) vorhanden sein.

Somit wird ein Verfahren zur Ansteuerung einer LED ermöglicht, wobei die LED über eine Treiberschaltung angesteuert wird, und wobei die Treiberschaltung aus einem Anschluss für eine Netzspannung über eine Filterschaltung L1 und einen Gleichrichter GR1 gespeist wird, und wobei die Treiberschaltung ein Zwischenspeicherelement, eine Induktivität L2 und einen Schalter S1 aufweist, und wobei eine am Ausgang des Gleichrichters GR1 vorhandene Überbrückungsschaltung R40, Q4 deaktiviert wird, wenn ein Strom über den Gleichrichter GR1 in die Treiberschaltung fließt.

Somit kann ein Leuchtmittel für eine LED aufgebaut werden, mit einem Sockel zum Einsatz des Leuchtmittels in einen handelsüblichen Lampensockel, aufweisend eine erfindungsgemäße Vorrichtung.

In Fig. 5 ist eine weitere Ansteuermöglichkeit für eine Treiberschaltung für eine LED dargestellt.

Die Treiberschaltung kann an einen handelsüblichen Dimmer angeschlossen werden, und der Schalter S1 kann während der Phasen, in denen der Dimmer einen Teil der Phase abschneidet, geschlossen sein, um einen Reststrom über die Induktivität und den Schalter S1 zu führen und somit den Dimmer zu belasten.

Der Schalter S1 kann immer dann eingeschaltet werden, wenn eine Entmagnetisierung der Induktivität festgestellt wird. Ein Einschalten kann aber auch immer erst bei entmagnetisierter Induktivität erfolgen, zwischen dem Zeitpunkt der Entmagnetisierung und dem Wiedereinschalten kann auch eine gewisse Zeitspanne liegen.

Die Induktivität kann ein Transformator sein, der als potentialtrennendes Glied dient.

Der vorgegebene Schwellenwert kann von der aktuellen Amplitude der Versorgungsspannung abhängen. In einer einfachen Variante kann beispielweise, wenn die Versorgungsspannung einen gewissen Wert überschreitet, eine Erhöhung des Schwellenwertes erfolgen.

Die Induktivität kann bei ihrer Entmagnetisierung eine Glättungsschaltung speisen, diese Glättungsschaltung kann beispielsweise ein Kondensator oder ein LC- oder CLC-Filter sein.

Bei diesem Beispiel kann der Schalter S1 im Falle einer Ansteuerung über einen Dimmer immer geschlossen bleiben, solange der Strom durch den Schalter S1 einen vorgegebenen Schwellenwert nicht erreicht hat, zusätzlich kann eine aktivierbare Überbrückungsschaltung vorhanden sein, die nur aktiviert wird, wenn über den Stromdetektor ein ausreichender Stromfluss detektiert wird.

Auf diese Weise kann die Überbrückungsschaltung so ausgelegt werden, dass sie nur geringe zusätzliche Verluste bei ihrer Aktivierung erzeugt.

Es kann auch die Ausführungsform der Fig. 1 mit denen der Fig. 2 bis 5 kombiniert werden.

Die Vorrichtung kann auch eine Treiberschaltung für eine LED umfassen, aufweisend einen Anschluss für eine Netzspannung, einen Gleichrichter GR1 und eine Filterschaltung, ein Zwischenspeicherelement C1, eine Induktivität L2 und einen Schalter S1, wobei durch hochfrequentes Takten des Schalters S1 Energie über die Induktivität an das Leuchtmittel übertragen werden kann, und am Ausgang des Gleichrichters GR1 kann eine Überbrückungsschaltung R40, Q4 vorhanden sein, die aktiviert wird, wenn das Leuchtmittel LED nicht in Betrieb ist. Dies kann beispielsweise der Fall sein, wenn keine Netzspannung anliegt. Die Überbrückungsschaltung R40, Q4 kann also so ausgelegt sein, dass sie nur deaktiviert wird, wenn ein Betrieb des Leuchtmittels, also der LED, erfolgt. Auf diese Weise kann auch eine bessere Kompatibilität zu sogenannten Netzfreischaltern erreicht werden. Zusätzlich kann die Überbrückungsschaltung R40, Q4 während des Betriebes des Leuchtmittels nur in den Phasen deaktiviert werden, wenn ein Stromfluss durch den Stromdetektor festgestellt wird.

Die anhand der Fig. 2 bis 5 dargestellten zusätzlichen Merkmale können auch als einzelne Erweiterungen zu dem Ausführungsbeispiel gemäß der Fig. 1 ergänzt werden.

Es kann somit gemäß der Erfindung ein Leuchtmittel für eine LED, mit einem Sockel zum Einsatz des Leuchtmittels in einen handelsüblichen Lampensockel, aufweisend eine erfindungsgemäße Vorrichtung gebildet werden.

## Patentansprüche

1. Vorrichtung zum Betreiben von LEDs, umfassend eine Treiberschaltung für wenigstens eine LED,
wobei die Vorrichtung zum Betreiben von LEDs eine Sensorvorrichtung (SV) umfasst, an die eine Steuerschaltung (U1) gekoppelt ist, wobei die Treiberschaltung für die wenigstens eine LED einen Anschluss für eine Netzspannung, einen Gleichrichter (GR1) und eine Filterschaltung (L1), ein Zwischenspeicherelement, eine Induktivität (L2) und zumindest einen Schalter (S1) aufweist, wobei die Treiberschaltung so eingerichtet ist, dass die Induktivität (L2) durch hochfrequentes Takten des Schalters (S1) auf- und entmagnetisiert wird und die Induktivität (L2) die LED speist, wobei die Treiberschaltung die Steuerschaltung (U1) zur Ansteuerung des zumindest einen Schalters (S1) aufweist,
**dadurch gekennzeichnet, dass** die Sensorvorrichtung (SV) zur berührungslosen Erfassung einer Handbewegung durch kapazitive Einkopplung eingerichtet ist,
dass die Treiberschaltung eingerichtet ist, um eine Änderung der Ansteuerung des zumindest einen Schalters (S1) abhängig von einer Auswertung der kapazitiven Einkopplung vorzunehmen, um eine Helligkeit und/oder eine Farbe der LED zu ändern, und dass die Vorrichtung eingerichtet ist, um die erfasste Handbewegung hinsichtlich einer Intensität der Handbewegung auszuwerten und um die Intensität der Handbewegung als Information für eine gewünschte Änderung der Helligkeit und / oder der Farbe der LED auszuwerten.

2. Vorrichtung nach Anspruch 1,
**dadurch gekennzeichnet,**
**dass** die Sensorvorrichtung (SV) eingerichtet ist, um die Handbewegung nahe der Treiberschaltung durch die kapazitive Einkopplung berührungslos zu erfassen.

3. Vorrichtung nach Anspruch 1 oder Anspruch 2,
**dadurch gekennzeichnet,**
**dass** die Sensorvorrichtung (SV) eine erste Kapazität aufweist, deren Ladung sich aufgrund der kapazitiven Einkopplung ändert.

4. Vorrichtung nach Anspruch 3,
**dadurch gekennzeichnet,**
**dass** die Sensorvorrichtung (SV) eingerichtet ist, um die kapazitive Einkopplung anhand einer Vergleichsmessung zwischen der ersten Kapazität und einer Referenzkapazität auszuwerten.

5. Vorrichtung nach Anspruch 4,
**dadurch gekennzeichnet,**
**dass** die Sensorvorrichtung (SV) eingerichtet ist, um abhängig von der Vergleichsmessung zwischen der ersten Kapazität und der Referenzkapazität ein Auswertesignal zur Auswertung an die Steuerschaltung (U1) auszugeben.

6. Vorrichtung nach Anspruch 5,
**dadurch gekennzeichnet,**
**dass** die Steuerschaltung (U1) abhängig von dem überwachten Auswertesignal der Sensorvorrichtung (SV) die Frequenz und / oder das Einschaltverhältnis bei der Ansteuerung des zumindest einen Schalters (S1) ändert.

7. Vorrichtung nach einem der Ansprüche 1 bis 6,
**dadurch gekennzeichnet,**
**dass** die Vorrichtung eingerichtet ist, um die erfasste Handbewegung hinsichtlich ihrer Zeitdauer auszuwerten und um die Zeitdauer als Information für eine gewünschte Änderung der Helligkeit und / oder der Farbe der LED auszuwerten.

8. Vorrichtung nach einem der Ansprüche 1 bis 7,
**dadurch gekennzeichnet,**
**dass** die Vorrichtung eingerichtet ist, um abhängig von der erfassten Handbewegung sowohl die Helligkeit als auch die Farbe zu ändern.

9. Vorrichtung nach einem der Ansprüche 1 bis 8,
**dadurch gekennzeichnet,**
**dass** die Treiberschaltung als isolierter Sperrwandler ausgelegt ist.

10. Vorrichtung nach einem der Ansprüche 1 bis 8,
**dadurch gekennzeichnet,**
**dass** die Treiberschaltung als resonanter und isolierter Halbbrückenwandler ausgelegt ist.

11. Leuchtmittel mit LEDs, mit einem Sockel zum Einsetzen des Leuchtmittels in einen handelsüblichen Lampensockel, aufweisend eine Vorrichtung nach einem der vorhergehenden Ansprüche.

12. Verfahren zur Ansteuerung wenigstens einer LED, wobei die wenigstens eine LED über eine Treiberschaltung angesteuert wird,
wobei eine Sensorvorrichtung (SV) eine Handbewegung durch Auswertung einer kapazitiven Einkopplung berührungslos erfasst, **dadurch gekennzeichnet,**
**dass** eine Helligkeit und/oder eine Farbe der LED abhängig von der
Auswertung der kapazitiven Einkopplung mittels der Treiberschaltung verändert wird,
**dass** die erfasste Handbewegung hinsichtlich einer Intensität der Handbewegung ausgewertet wird und
**dass** die Intensität der Handbewegung als Information für eine gewünschte Änderung der Helligkeit und / oder der Farbe der wenigstens einen LED ausgewertet wird.

## Claims

1. A device for operating LEDs, comprising a driver circuit for at least one LED, wherein the device for operating LEDs comprises a sensor device (SV), to which a control circuit (U1) is coupled,
wherein
the driver circuit for the at least one LED has a rectifier (GR1) and a filter circuit (L1), an intermediate storage element, an inductance (L2) and at least one switch (S1), wherein
the driver circuit is designed such that the inductance (L2) is magnetized and demagnetized by high-frequency clocking of the switch (S1) and the inductance (L2) supplies the LED,
wherein the driver circuit has the control circuit (U1) for controlling the at least one switch (S1), **characterized in that** the sensor device (SV) is designed for the contact-free detection of a hand movement by capacitive coupling,
that the driver circuit is designed, in order to carry out a change of the control of the at least one switch (S1) depending on an evaluation of the capacitive coupling, in order to change the luminosity and/or a color of the LED, and
that the device is designed, in order to evaluate the detected hand movement in respect to an intensity of the hand movement and in order to evaluate the intensity of the hand movement as information for a desired change of the luminosity and/or the color of the LED.

2. A device according to Claim 1,
**characterized in**
**that** the sensor device (SV) is designed, in order to detect the hand movement close to the driver circuit by the capacitive coupling in a contact-free manner.

3. A device according to Claim 1 or Claim 2,
**characterized in**
**that** the sensor device (SV) has a first capacitance, the charge of which changes on the basis of the capacitive coupling.

4. A device according to Claim 3,
**characterized in**
**that** the sensor device (SV) is designed, in order to evaluate the capacitive coupling by means of a comparison measurement between the first capacitance and a reference capacitance.

5. A device according to Claim 4,
**characterized in**
**that** the sensor device (SV) is designed, in order to output an evaluation signal for the evaluation to the control circuit (U1) depending on the comparison measurement between the first capacitance and the reference capacitance.

6. A device according to Claim 5,
**characterized in**
**that** the control circuit (U1) changes the frequency and/or duty ratio when controlling the at least one switch (S1) depending on the monitored evaluation signal of the sensor device (SV).

7. A device according to any one of Claims 1 to 6,
**characterized in**
**that** the device is designed, in order to evaluate the detected hand movement in respect to the time period and in order to evaluate the time period as information for a desired change of the luminosity and/or the color of the LED.

8. A device according to any one of Claims 1 to 7,
**characterized in**
**that** the device is designed, in order to change both the luminosity as well as the color depending on the detected hand movement.

9. A device according to any one of Claims 1 to 8,
**characterized in**
**that** the driver circuit is configured as an isolating flyback converter.

10. A device according to any one of Claims 1 to 8,
**characterized in**
**that** the driver circuit is configured as a resonant and isolated half-bridge converter.

11. A lighting means with LEDs, with a base for the insertion of the lighting means into a commercially available lamp base, having a device according to any one of the preceding claims.

12. A method for the control of at least one LED, wherein the at least one LED is controlled via a driver circuit,
wherein a sensor device (SV) detects a hand movement by evaluation of a capacitive coupling in a contact-free manner,
**characterized in**
**that** a luminosity and/or a color of the LED is changed depending on the evaluation of the capacitive coupling by means of the driver circuit,
**that** the detected hand movement is evaluated in respect to an intensity of the hand movement and
**that** the intensity of the hand movement is evaluated as information for a desired change of the luminosity and/or the color of the at least one LED.

## Revendications

1. Dispositif d'actionnement de LED, comprenant un circuit pilote pour au moins une LED, le dispositif d'actionnement de LED comprenant un dispositif de capteur (SV) auquel est couplé un circuit de commande (U1),
le circuit pilote pour l'au moins une LED comprenant un connecteur pour une tension de réseau, un redresseur (GR1) et un circuit de filtrage (L1), un élément accumulateur intermédiaire, une inductance (L2) et au moins un commutateur (S1), le circuit pilote étant conçu de façon à ce que l'inductance (L2) soit magnétisée et démagnétisée par un cadencement à haute fréquence du commutateur (S1) et à ce que l'inductance (L2) alimente les LED,
le circuit pilote comprenant le circuit de commande (U1) pour la commande de l'au moins un commutateur (S1),
**caractérisé en ce que**
le dispositif de capteur (SV) est conçu pour la mesure sans contact du mouvement d'une main par couplage capacitif,
le circuit pilote est conçue pour effectuer une modification de la commande de l'au moins un commutateur (S1) en fonction d'une analyse du couplage capacitif, afin de modifier une luminosité et/ou une couleur des LED et
le dispositif est conçu pour analyser le mouvement de main détecté en ce qui concerne une intensité du mouvement de la main et pour analyser du mouvement de la main en tant qu'information pour une modification souhaitée de la luminosité et/ou de la couleur des LED.

2. Dispositif selon la revendication 1,
**caractérisé en ce que**
le dispositif de capteur (SV) est conçu pour mesurer sans contact le mouvement de la main près du circuit pilote par le couplage capacitif.

3. Dispositif selon la revendication 1 ou 2,
**caractérisé en ce que**
le dispositif de capteur (SV) comprend un premier condensateur dont la charge varie en fonction du couplage capacitif.

4. Dispositif selon la revendication 3,
**caractérisé en ce que**
le dispositif de capteur (SV) est conçu pour analyser le couplage capacitif à l'aide d'une mesure comparative entre le premier condensateur et un condensateur de référence.

5. Dispositif selon la revendication 4,
**caractérisé en ce que**
le dispositif de capteur (SV) est conçu pour envoyer au circuit de commande (U1), en fonction de la mesure comparative entre le premier condensateur et le condensateur de référence, un signal d'analyse pour l'analyse.

6. Dispositif selon la revendication 5,
**caractérisé en ce que**
le circuit de commande (U1) modifie, en fonction du signal d'analyse surveillé du dispositif de capteur (SV), la fréquence et/ou le taux de charge lors de la commande de l'au moins un commutateur (S1).

7. Dispositif selon l'une des revendications 1 à 6,
**caractérisé en ce que**
le dispositif est conçu pour analyser le mouvement de main mesuré en ce qui concerne leur durée et analyser la durée en tant qu'information pour une modification souhaitée de la luminosité et/ou de la couleur des LED.

8. Dispositif selon l'une des revendications 1 à 7,
**caractérisé en ce que**
le dispositif est conçu pour modifier, en fonction du mouvement de main mesuré, aussi bien la luminosité que la couleur.

9. Dispositif selon l'une des revendications 1 à 8,
**caractérisé en ce que**
le circuit pilote est conçu comme un convertisseur à découpage isolé.

10. Dispositif selon l'une des revendications 1 à 8,
**caractérisé en ce que**
le circuit pilote est conçu comme un convertisseur demi-pont résonant et isolé.

11. Moyen d'éclairage avec des LED, avec un socle pour l'insertion du moyen d'éclairage dans un socle de lampe conventionnel, comprenant un dispositif selon l'une des revendications précédentes.

12. Procédé de commande d'au moins une LED, l'au moins une LED étant commandée par l'intermédiaire d'un circuit pilote,
un dispositif de capteur (SV) mesurant sans contact un mouvement de main par l'analyse d'un couplage capacitif,
**caractérisé en ce que**
une luminosité et/ou une couleur des LED est modifiée en fonction de l'analyse du couplage capacitif au moyen du circuit pilote,
le mouvement de main mesuré est analysé en ce qui concerne une intensité du mouvement de main et
l'intensité du mouvement de main est analysée en tant qu'information pour une modification souhaitée de la luminosité et/ou de la couleur de l'au moins une LED.
